# EUROPÄISCHE PATENTANMELDUNG

(11) **EP 1 234 922 A1**
(43) Veröffentlichungstag der Anmeldung: **28.08.2002**
(21) Anmeldenummer: 01810168.3
(22) Anmeldetag: 19.02.2001
(51) Int. Cl.: E04B 1/86, B26F 1/02

(54) **Verfahren und Vorrichtung zum Herstellen eines plattenförmigen schallabsorbierenden Elementes**

(71) Anmelder: Mäder AG Innenausbau, 4612 Wangen b. Olten (CH)
(72) Erfinder: Mäder, Marco, 4612 Wangen b. Olten (CH)
(74) Vertreter: BOVARD AG - Patentanwälte

(57) **Zusammenfassung**

Bei einem Verfahren zum Herstellen eines plattenförmigen schallabsorbierenden Elementes, welches aus einem plattenförmigen Kernmaterial (17) und mindestens einer plattenförmigen ersten Schicht (18) gebildet wird, werden in diese erste Schicht (18) in rasterartiger Anordnung Löcher (19) angebracht. Hierzu wird mindestens diese erste Schicht (18) durch eine Stanzeinrichtung hindurchgeführt, in welcher in diese erste Schicht (18) mindestens über einen Teil der Breite fortlaufend die in Reihe angeordneten Löcher (19) ausgestanzt werden. Des weiteren wird eine Stanzeinrichtung zur Durchführung dieses Verfahrens beschrieben.

## Beschreibung

Die vorliegende Erfindung bezieht sich auf ein Verfahren zum Herstellen eines plattenförmigen schallabsorbierenden Elementes gemäss dem Oberbegriff des Patentanspruchs 1 sowie auf eine Vorrichtung zur Durchführung des Verfahrens.

Plattenförmige schallabsorbierende Elemente sind bekannt, zusammengesetzt aus einem plattenförmigen Kernmaterial und mindestens einer plattenförmigen Schicht, die miteinander verbunden werden. Hierbei wird die eine Oberfläche dieses plattenförmigen Kernmaterials durch diese Schicht abgedeckt. In diese erste Schicht werden in rasterartiger Anordnung Löcher eingebohrt. Der Durchmesser dieser Löcher ist klein, maximal etwa 2 mm, während der Lochabstand kleiner ist als 1 cm, wodurch erreicht wird, dass ab einer gewissen Distanz für einen Betrachter diese Löcher im plattenförmigen schallabsorbierenden Element nicht mehr sichtbar sind. Der Betrachter nimmt dann eine Oberfläche wahr, bei welcher nur noch die materialspezifischen Strukturen erkennbar sind, wie bei einer Platte ohne Löcher. Dadurch können zusätzlich zu schallabsorbierenden Anforderungen auch Anforderungen in ästhetischer Hinsicht erfüllt werden.

Das Anbringen der Löcher in diese plattenförmige schallabsorbierende Elemente werden in bekannter Weise durch Bohren mit Bohrvorrichtungen angebracht. Wegen der grossen Anzahl der Löcher ist die Herstellung mit einer einfach aufgebauten Vorrichtung sehr zeitaufwendig. Wenn eine schnelle Produktion erreicht werden soll, ist in der Bohrvorrichtung ein Werkzeug notwendig, das viele Bohrköpfe aufweist, die mit einem Arbeitshub gemeinsam einsetzbar sind. Ein derartiges Werkzeug ist sehr teuer, trotzdem ist die Durchlaufzeit eines plattenförmigen schallabsorbierenden Elementes durch eine derartige Bohrvorrichtung relativ lang, die so hergestellten plattenförmigen schallabsorbierenden Elemente sind relativ teuer.

Eine erste Aufgabe der Erfindung besteht nun darin, ein Verfahren zum Herstellen eines plattenförmigen schallabsorbierenden Elementes zu schaffen, mit welchem in einfacher, schneller und kostengünstiger Weise die Herstellung erfolgen kann.

Erfindungsgemäss erfolgt die Lösung dieser Aufgabe durch die im Patentanspruch 1 aufgeführten Verfahrensschritte.

Dadurch, dass während des Hindurchführens durch die Stanzeinrichtung in dieser ersten Schicht während eines Stanzhubs eine sich praktisch über die gesamte Breite erstreckende Reihe von Löchern angebracht werden, ist der Durchlauf einer Platte sehr schnell.

Ein Vorteil dieses Verfahrens besteht darin, dass die erste Schicht für sich allein durch die Stanzeinrichtung geführt werden kann, durch welche in dieser ersten Schicht die Löcher angebracht werden, und dass diese erste Schicht danach mit dem plattenförmigen Kernmaterial verbunden wird. Je nachdem, aus welchem Material sowohl die erste Schicht als auch das plattenförmige Kernmaterial besteht, kann die erste Schicht auch vorgängig mit dem plattenförmigen Kernmaterial verbunden werden, wonach die so gebildete Platte durch die Stanzeinrichtung hindurchgeführt wird und die Löcher in die erste Schicht eingestanzt werden.

Ein weiterer Vorteil dieses Verfahrens besteht darin, dass eine zweite Schicht auf die rückseitige Oberfläche des plattenförmigen Kernmaterials aufgebracht wird, und dass auch diese zweite Schicht mit Löchern versehen werden kann. Auch hier ist es, abhängig von den entsprechenden Materialien, möglich, diese zweite Schicht für sich allein durch die Stanzeinrichtung zum Anbringen der Löcher hindurchzuführen, diese zweite Schicht kann aber auch vorgängig mit dem plattenförmigen Kernmaterial verbunden werden, wonach die ganze Platte durch die Stanzeinrichtung hindurchgeführt wird, um in der zweiten Schicht die gewünschten Löcher einzustanzen.

Eine weitere Aufgabe der Erfindung besteht darin, zur Durchführung des Verfahrens eine Stanzeinrichtung zu schaffen, welche das Anbringen der Löcher in der ersten bzw. der zweiten Schicht des plattenförmigen schallabsorbierenden Elementes in effizienter und einfacher Weise ermöglicht, was erfindungsgemäss durch die im Anspruch 7 aufgeführten Merkmale erreicht wird.

In vorteilhafter Weise sind die Lochstempel in einer Stempelplatte gehalten, die an der Stempeleinrichtung befestigt ist, und die Lochstempel in einer Reihe angeordnet sind, die die ganze Breite eines herzustellenden plattenförmigen schallabsorbierenden Elementes abdeckt. Dadurch kann in diesem Element in einem Durchlauf durch die Stanzeinrichtung die gewünschte Lochanzahl eingebracht werden.

Eine weitere vorteilhafte Ausgestaltung dieser Stanzeinrichtung besteht darin, dass die Lochstempel in mehreren parallel ausgerichteten Reihen angeordnet sind, wobei die Lochstempel jeder Reihe bezüglich der anderen Reihen versetzt sind. Dadurch wird Platz geschaffen zum Befestigen der Lochstempel in der Stempelplatte, insbesondere wenn der Lochabstand im zu stanzenden Element sehr klein ist.

Eine weitere vorteilhafte Ausgestaltung der Erfindung besteht darin, dass im Maschinenrahmen und gegenüberliegend zu den Lochstempeln eine mit diesen zusammenwirkende Matrizenplatte angeordnet ist. Insbesondere wenn die erste bzw. zweite Schicht für sich allein durch die Stanzeinrichtung zum Anbringen der Löcher hindurchgeführt wird, ist es, je nach Material, aus welchem diese Schichten gebildet sind, erforderlich, um eine gute Lochqualität zu erhalten, dass diese Matrizenplatte zu Hilfe genommen wird. Wenn die erste bzw. zweite Schicht erst nach dem Verbinden mit dem plattenförmigen Kernmaterial zum Anbringen der Löcher durch die Stanzeinrichtung geführt wird, ist diese Matrizenplatte nicht in Funktion.

Weitere vorteilhafte Ausgestaltungen der Erfindung ergeben sich aus den weiteren abhängigen Ansprüchen.

Das erfindungsgemässe Verfahren und eine Vorrichtung zur Durchführung dieses Verfahrens werden nachfolgend anhand der beiliegenden Zeichnung beispielhaft näher erläutert.

Es zeigt:
Fig. 1 in schematischer Darstellung eine Ansicht auf eine Stanzeinrichtung, zum Teil im Schnitt;
Fig. 2 in schematischer Darstellung das Anbringen der Löcher in einem plattenförmigen Element, bei welchem die erste Schicht vorgängig mit dem plattenförmigen Kernmaterial verbunden worden ist;
Fig. 3 in schematischer Darstellung das Anbringen der Löcher in einer ersten bzw. zweiten Schicht, die für sich allein durch die Stanzeinrichtung hindurchgeführt wird;
Fig. 4a die Ansicht eines Lochstempels;
Fig. 4b eine Ansicht der Anordnung der Lochstempel auf der Stempelplatte;
Fig. 5 bis Fig. 7 jeweils in räumlicher Darstellung und im Schnitt Ausführungsformen von plattenförmigen schallabsorbierenden Elementen.

Wie aus Fig. 1 ersichtlich ist, setzt sich die Stanzeinrichtung 1, mit welcher die Löcher in das plattenförmige Element 2 eingebracht werden, zusammen aus einem Maschinenrahmen 3, auf welchem Führungsmittel 4 angebracht sind, entlang welcher eine Stempeleinrichtung 5 eine Hubbewegung ausführen kann.

Die Stempeleinrichtung 5 erstreckt sich über die gesamte Breite der Stanzeinrichtung 1, angetrieben wird die Stempeleinrichtung durch einen Exzenterantrieb 6, der über Pleuelstangen 7, die beidseits der Stempeleinrichtung 5 angeordnet sind, mit der Stempeleinrichtung 5 verbunden ist.

An der Stempeleinrichtung 5 ist eine Stempelplatte 8 befestigt, in welcher die Lochstempel 9 eingesetzt sind, die sich auf einer auf die Stempelplatte 8 aufgesetzten Halteplatte 10 abstützen.

Die Lochstempel 9 stehen über die Stempelplatte 8 vor, der vordere, stanzende Bereich der Lochstempel 9 ragt in eine Führungsplatte 11 hinein, die hierzu mit durchgehenden Löchern versehen ist. Die Führungsplatte 11 ist mit Führungsbolzen 12 ausgestattet, welche ein Bewegen der Führungsplatte 11 in Hubrichtung der Stempeleinrichtung 5 gestatten. Auf die Führungsbolzen 12 sind jeweils Druckfedern 13 aufgesetzt, durch welche bewirkt wird, dass die Führungsplatte 11 von der Stempelplatte 8 weggedrückt wird. In dieser Lage, festgelegt durch an den Führungsbolzen 12 angebrachten Köpfen 14 deckt die Führungsplatte 11 den vorderen stanzenden Bereich der Lochstempel 9 ab.

Der Stempelplatte 8 und den Lochstempeln 9 gegenüberliegend ist im Maschinenrahmen 3 eine Matrizenplatte befestigt. Diese Matrizenplatte 15 kann in bekannter Weise mit Öffnungen versehen sein, die mit den Lochstempeln 9 übereinstimmen und die mit diesen zusammenwirken können, wie dies bei üblichen Stanzvorgängen bekannt ist.

Zum Einstanzen der Löcher wird das jeweilige plattenförmige Element 2 zwischen der Führungsplatte 11 bzw. dem stanzenden Bereich der Lochstempel 9 und der Matrizenplatte 15 schrittweise hindurchgeführt. Hierzu sind in bekannter Weise am Maschinenrahmen 3 Vorschubmittel 16 angebracht, die für den schrittweisen Vorschub des plattenförmigen Elementes 2 verantwortlich sind. In bekannter Weise steht das plattenförmige Element 2 während des Stanzvorgangs still, die Vorschubbewegung wird ausgeübt, wenn die Stempeleinrichtung 5 im angehobenen Zustand ist. Die Vorschublänge eines Vorschubschrittes des plattenförmigen Elementes 2 ist in den Vorschubmitteln 16 einstellbar, ebenfalls in bekannter Weise einstellbar sind die Vorschubmittel 16 auf unterschiedliche Dicken des plattenförmigen Elementes 2.

Aus Fig. 2 ist der Stanzbereich dieser Stanzeinrichtung 1 ersichtlich, zum Teil im Schnitt. Dargestellt sind hierbei das zu stanzende plattenförmige Element 2, die Führungsplatte 11, die in dieser Führungsplatte geführten vorderen Stanzbereiche der Lochstempel 9 und die Matrizenplatte 15. Das hier dargestellte plattenförmige Element 2 setzt sich zusammen aus einem plattenförmigen Kernmaterial 17, das mit einer plattenförmigen ersten Schicht 18 so verbunden ist, dass die eine Oberfläche des plattenförmigen Kernmaterials 17 mit dieser ersten Schicht 18 abgedeckt ist. Das plattenförmige Element 2 wird so durch die Stanzeinrichtung geführt, dass die erste Schicht 18 gegen die Lochstempel 9 gerichtet ist. Diese erste Schicht kann beispielsweise ein Holzfurnier sein, während das plattenförmige Kernmaterial 17 aus einer Spanplatte gebildet ist. Durch die in der Stempeleinrichtung entsprechend angeordneten Lochstempel 9, auf welche Anordnung noch später eingegangen wird, werden in die erste Schicht 18 Löcher 19 eingestanzt. Hierbei wird die erste Schicht 18 durchgestanzt, die ausgestanzten Teile 20 werden in das weiche Material des plattenförmigen Kernmaterials 17 eingedrückt und verbleiben dort. Dadurch wird ein plattenförmiges schallabsorbierendes Element gebildet, dessen schallabsorbierende Wirkung optimal ist und das die gewünschten ästhetischen Anforderungen erfüllt.

Auf das so gebildete plattenförmige schallabsorbierende Element, bestehend aus dem plattenförmigen Kernmaterial 17 und der damit verbundenen ersten Schicht 18, könnte ohne weiteres noch auf der der ersten Schicht 18 gegenüberliegenden Seite des Kernmaterials 17 eine zweite Schicht aufgebracht werden. Diese könnte ebenfalls mit Löchern versehen werden, wie die erste Schicht, wobei diese Löcher einen anderen Durchmesser und eine andere Anordnung aufweisen können. Hierzu müsste lediglich die Stanzeinrichtung entsprechend umgerüstet werden.

Wenn sich das Material der ersten Schicht 18 und/oder das Material des plattenförmigen Kernmaterials 17 nicht eignen, um gemäss dem zu Fig. 2 beschriebenen Vorgang gestanzt werden zu können, kann die plattenförmige erste Schicht 18 bzw. die plattenförmige zweite Schicht für sich allein durch die Stanzeinrichtung hindurch geführt werden, wie dies in Fig. 3 dargestellt ist. Durch die Lochstempel 9 werden die Löcher 19 ausgestanzt, wobei die in der Matrizenplatte 15 angebrachten Matrizenöffnungen 21 mit den Lochstempeln 9 in bekannter Weise zusammenwirken. Das ausgestanzte Material 22 wird hierbei über die Matrizenöffnungen 21 abgeführt. Die so gestanzte plattenförmige erste Schicht bzw. zweite Schicht kann danach mit dem plattenförmigen Kernmaterial 17 verbunden werden.

In Fig. 4a ist ein einzelner der Lochstempel 9 dargestellt, die in der Stempelplatte 8 (Fig. 1) eingesetzt sind. Insbesondere wenn der Abstand der Löcher, die in das plattenförmige schallabsorbierende Element einzubringen sind, klein ist, können diese Lochstempel 9 unter Umständen nicht in einer einzigen Reihe über die Breite der Stanzeinrichtung bzw. der Breite der zu stanzenden plattenförmigen Elementen angeordnet werden. In einem derartigen Fall kann beispielsweise eine Anordnung gewählt werden, wie sie in Fig. 4b dargestellt ist.

Im in Fig. 4b dargestellten Beispiel ist eine erste Reihe 22 von Lochstempeln 9 vorgesehen, die jeweils einen dreifachen Lochabstand a voneinander haben. In Vorschubrichtung gesehen, in welcher das zu stanzende plattenförmige Element durch die Stanzeinrichtung hindurchgeführt wird, dargestellt durch Pfeil 23, ist hinter der ersten Reihe 22 von Lochstempeln 9 eine zweite Reihe 24 von Lochstempeln 9 angeordnet. Diese zweite Reihe 24 von Lochstempeln 9 ist bezüglich der ersten Reihe 22 von Lochstempeln 9 um den Lochabstand a versetzt. Der Abstand dieser zweiten Reihe 24 von der ersten Reihe 22 in Vorschubrichtung 23 entspricht dem doppelten Abstand b, den die gestanzten Lochreihen 25 voneinander haben. Zusätzlich ist eine dritte Reihe 26 von Lochstempeln 9 vorgesehen, die bezüglich der vorhergehenden zweiten Reihe 24 ebenfalls den doppelten Abstand b hat und bei welcher die Lochstempel bezüglich der vorhergehenden zweiten Reihe 24 um das Mass a versetzt sind. Das zu stanzende plattenförmige Element wird schrittweise durch die Stanzeinrichtung hindurchgeführt, wobei der Vorschub eines Schrittes jeweils dem Abstand b entspricht. Nach jedem vorgeschobenen Schritt wird mit den Lochstempeln der Reihen 22, 24 und 26 die Stanzung vorgenommen.

In den Fig. 5 bis 7 sind Beispiele von plattenförmigen, schallabsorbierenden Elementen dargestellt, die nach dem erfindungsgemässen Verfahren hergestellt sind.

In Fig. 5 ist ein derartiges Element dargestellt, bei welchem das plattenförmige Kernmaterial 17 wabenförmig ausgebildet ist, das mit einer plattenförmigen ersten Schicht 18 und einer plattenförmigen zweiten Schicht 27 versehen ist. Diese beiden Schichten 18 und 27 wurden, bevor sie mit dem plattenförmigen Kernmaterial 17 verbunden worden sind, mit den Löchern 19 versehen. Denkbar ist auch, dass eine der beiden Schichten 18 bzw. 27 ungelocht verwendet wird, je nach Anwendungsfall. Als Materialien für diese beiden Schichten 18 und 27 und das plattenförmige Kernmaterial 17 kann beispielsweise Aluminium eingesetzt werden, denkbar ist auch, dass die erste Schicht 18 und die zweite Schicht 27 aus jeweils einer Gipsfaserplatte besteht, und dass das plattenförmige Kernmaterial aus Karton gebildet ist und ebenfalls die Struktur einer Wabe bildet. Selbstverständlich sind auch weitere Materialien denkbar, beispielsweise Kunststoff. Hierbei können die Materialien auch gemischt werden, d.h. das Kernmaterial und das Material der Schichten können unterschiedlich sein.

Anstelle der wabenförmigen sechseckigen Struktur, welche das plattenförmige Kernmaterial aufweist, können auch anders geformte Strukturen verwendet werden, die einen ähnlichen Aufbau haben, beispielsweise runde oder viereckige.

Mit einer derartigen Anordnung wird ein plattenförmiges schallabsorbierendes Element erhalten, das eine optimale Schallabsorbtion gewährleistet und das ein sehr geringes Gewicht aufweist. Trotzdem ist eine grosse Stabilität gegeben.

In Fig. 6 ist ein Ausführungsbeispiel dargestellt, bei welchem das plattenförmige Kernmaterial aus rezikliertem Glas besteht, das mit einer ersten Schicht 18 und einer zweiten Schicht 27 versehen ist. Auch hier sind diese beiden Schichten 18 und 27 vor dem Verbinden mit dem Kernmaterial gelocht worden. Die plattenförmige erste Schicht 18 und die plattenförmige zweite Schicht 27 können aus irgend einem geeigneten Material bestehen, beispielsweise aus Kunststoff, insbesondere Mellaninharz, einem Holzfurnier oder dergleichen. Bei diesem Ausführungsbeispiel sind in das plattenförmige Kernmaterial 17 Längsrillen 28 eingebracht worden, wobei diese jeweils unter eine Reihe von Löchern in der ersten Schicht 18 bzw. der zweiten Schicht 27 zu liegen kommen. Dadurch wird eine verbesserte Schallabsorbtion erreicht, es wird aber auch erreicht, dass Teile des Kernmaterials nicht aus den Löchern austreten können.

In Fig. 7 ist ein Beispiel dargestellt, in welchem das plattenförmige Kernmaterial 17 eine Holzspanplatte ist, während die plattenförmige erste Schicht 18 und die plattenförmige zweite Schicht 27 beispielsweise Holzfurnierplatten sind. Bei diesen Materialien können vor dem Stanzvorgang zum Anbringen der Löcher 19 die erste Schicht 18 und die zweite Schicht 27 mit dem plattenförmigen Kernmaterial 17 verbunden werden. Auch hier kann beispielsweise eine der beiden Schichten 18 bzw. 27 ungelocht beibehalten werden.

Selbstverständlich können die Oberflächen der ersten Schicht 18 bzw. der zweiten Schicht 27 weiteren Behandlungen unterworfen werden, abhängig von den Materialien, beispielsweise Schleifen und Lackieren, was vor oder nach der Anbringung der Lochung durchgeführt werden kann.

Das plattenförmige Kernmaterial 17 kann beispielsweise auch aus geschäumten Polyurethan bestehen, es ist auch denkbar, dass der Polyurethanschaum verkleinert wird und die so entstandenen Körner neu zusammengeleimt werden und eine Platte gebildet wird, die neben optimalen schallabsorbierenden Fähigkeiten ein geringes Gewicht aufweist. Auf das so gebildete plattenförmige Kernmaterial können die entsprechenden Schichten aufgebracht werden, die praktisch beliebig aus Kunststoff, Holz, Metall oder dergleichen bestehen können.

Grundmaterial für den plattenförmigen Kern könnte beispielsweise auch Lignin sein, z. B. in Form eines Schaums.

Mit diesem Verfahren und der Vorrichtung zur Durchführung des Verfahrens können in effizienter Weise plattenförmige schallabsorbierende Elemente hergestellt werden, die neben der schallabsorbierenden Wirkung auch ästhetische Anforderungen erfüllen.

## Patentansprüche

1. Verfahren zum Herstellen eines plattenförmigen, schallabsorbierenden Elements, welches aus einem plattenförmigen Kernmaterial (17) und mindestens einer plattenförmigen ersten Schicht (18) gebildet wird, die miteinander verbunden werden, so dass die eine Oberfläche des plattenförmigen Kernmaterials (17) mit dieser ersten Schicht (18) abgedeckt wird, und in welche erste Schicht (18) in rasterartiger Anordnung Löcher (19) angebracht werden, **dadurch gekennzeichnet, dass** mindestens die erste Schicht (18) durch eine Stanzeinrichtung (1) hindurchgeführt wird, und dass durch die Stanzeinrichtung (1) in dieser ersten Schicht (18) mindestens über einen Teil der Breite fortlaufend die in Reihe angeordneten Löcher (19) ausgestanzt werden.

2. Verfahren nach Anspruch 1, **dadurch gekennzeichnet, dass** die erste Schicht (18) für sich allein durch die Stanzeinrichtung (1) hindurchgeführt wird und die Löcher (19) durchgestanzt werden, und dass die erste Schicht (18) danach mit dem plattenförmigen Kernmaterial (17) verbunden wird.

3. Verfahren nach Anspruch 1, **dadurch gekennzeichnet, dass** die erste Schicht (18) mit dem plattenförmigen Kernmaterial (17) verbunden wird und danach durch die Stanzeinrichtung (1) hindurchgeführt wird und die Löcher (19) in die erste Schicht (18) eingestanzt werden.

4. Verfahren nach einem der Ansprüche 1 bis 3, **dadurch gekennzeichnet, dass** das plattenförmige schallabsorbierende Element mit einer zweiten plattenförmigen Schicht (27) verbunden wird, derart dass die andere Oberfläche des plattenförmigen Kernmaterials (17) mit dieser zweiten Schicht (27) abgedeckt wird.

5. Verfahren nach Anspruch 4, **dadurch gekennzeichnet, dass** diese zweite Schicht (27) für sich allein durch die Stanzeinrichtung (1) hindurchgeführt wird und die Löcher (19) durchgestanzt werden, und dass die zweite Schicht (27) danach mit dem plattenförmigen Kernmaterial (17) verbunden wird.

6. Verfahren nach Anspruch 4, **dadurch gekennzeichnet, dass** die zweite Schicht (27) mit dem plattenförmigen Kernmaterial (17) verbunden wird und danach durch die Stanzeinrichtung (1) hindurchgeführt wird und die Löcher (19) in die zweite Schicht (27) eingebracht werden.

7. Stanzeinrichtung zur Durchführung des Verfahrens nach einem der Ansprüche 1 bis 6, **gekennzeichnet durch** einen Maschinenrahmen (3), einer Stempeleinrichtung (5), in welcher Lochstempel (9) eingesetzt sind, Führungsmittel (4), entlang welcher die Stempeleinrichtung (5) eine Hubbewegung ausführt, Antriebsmittel (6) für die Hubbewegung der Stempeleinrichtung (5) und Vorschubmittel (16) für den Vorschub in Durchlaufrichtung und die Führung der mit Löchern (19) zu versehenden plattenförmigen Elemente (2).

8. Stanzeinrichtung nach Anspruch 7, **dadurch gekennzeichnet, dass** die Lochstempel (9) in mindestens einer Reihe (22; 24; 26) in einer Stempelplatte (8), die an der Stempeleinrichtung (5) befestigt ist, gehalten sind, welche Reihe (22; 24; 26) im wesentlichen quer zur Durchlaufrichtung ausgerichtet ist.

9. Stanzeinrichtung nach Anspruch 8, **dadurch gekennzeichnet, dass** die Lochstempel (9) in mehreren parallel ausgerichteten Reihen (22, 24, 26) angeordnet sind, und dass die Lochstempel (9) jeder Reihe (22, 24, 26) bezüglich der anderen Reihen versetzt sind.

10. Stanzeinrichtung nach einem der Ansprüche 7 bis 9, **dadurch gekennzeichnet, dass** im Maschinenrahmen (3) und gegenüberliegend zu den Lochstempeln (9) eine mit diesen zusammenwirkende Matrizenplatte (15) angeordnet ist.

11. Stanzeinrichtung nach einem der Ansprüche 7 bis 10, **dadurch gekennzeichnet, dass** an der Stempelplatte (8) eine Führungsplatte (11) für die Lochstempel (9) angebracht ist, welche bezüglich der Stempelplatte (8), geführt durch Führungsbolzen (12), und entlang der Lochstempel (9) bewegbar ist, und welche mittels Federelementen (13) von der Stempelplatte (8), begrenzt durch Anschlagelemente (14), weggedrückt ist.

12. Stanzeinrichtung nach einem der Ansprüche 7 bis 11, **dadurch gekennzeichnet, dass** die Vorschubmittel (16) an die Dicke der mit Löchern (19) zu versehenden plattenförmigen Elemente (2) anpassbar ist.
